# EUROPÄISCHE PATENTSCHRIFT

(11) **EP 0 974 459 B1**
(45) Veröffentlichungstag und Bekanntmachung des Hinweises auf die Patenterteilung: **10.04.2002**
(21) Anmeldenummer: 99111015.6
(22) Anmeldetag: 10.06.1999
(51) Int. Cl.: B41F 30/04, B41N 10/06

(54) **Gummituchzylinder in einer Rotationsdruckmaschine**
Blanket cylinder in a rotary press
Cylindre blanchet dans une machine rotative

(30) Priorität: 20.07.1998 US 119196
(43) Veröffentlichungstag der Anmeldung: 26.01.2000
(73) Patentinhaber: Heidelberger Druckmaschinen Aktiengesellschaft, 69115 Heidelberg (DE)
(72) Erfinder: Jones, Jackson Hacker, Rochester NH 03867 (US)

(56) Entgegenhaltungen:
- EP-A- 0 331 777
- EP-A- 0 421 145
- EP-A- 0 812 686
- WO-A-97/18954
- DE-A- 19 602 102
- US-A- 2 209 127
- US-A- 3 633 246
- US-A- 5 131 326

## Beschreibung

Die vorliegende Erfindung betrifft einen Gummituchzylinder in einer Rotationsdruckmaschine gemäß dem Oberbegriff von Anspruch 1.

Rollenrotations-Offsetdruckmaschinen besitzen in der Regel Farbwerke, durch die über eine Anzahl von Reibwalzen und Farbauftragswalzen auf eine auf dem drehbar in einem Rahmen der Druckmaschine gelagerten Plattenzylinder befestigte Druckplatte Farbe aufgetragen wird. Auf einem ebenfalls drehbar im Rahmen der Druckmaschine gelagerten Gummituchzylinder, dessen Achse im wesentlichen parallel zu der Achse des Plattenzylinders verläuft, ist ein Gummituch befestigt. Die Umfangsoberfläche des Gummituchs kontaktiert die Umfangsoberfläche der Druckplatte, d. h., Gummituch und Druckplatte stehen in Rollkontakt, so daß während des Fortdruckbetriebs der Druckmaschine ein Bild von der Platte auf das Gummituch übertragen wird.

Das Gummituch befindet sich weiterhin in Rollkontakt mit einem Substrat oder einer Materialbahn, die mit dem farbigen Bild bedruckt wird. Auf der anderen Seite der Materialbahn kann eine vergleichbare Anordnung aus Farbwalzen, einem Plattenzylinder und einem Gummituchzylinder angeordnet sein, so daß beide Seiten der Bahn gleichzeitig bedruckt werden können (Gummi-Gummi-Druckwerk). Zum einseitigen Bedrucken der Bahn kann auf der anderen Seite der Bahn jedoch in gleicher Weise auch ein Gegendruckzylinder angeordnet sein.

Die Druckplatte besteht in der Regel aus einem relativ dünnen, flachen, biegsamen Material, meist aus Metall. In der Länge kann sie geringfügig größer sein als die Umfangsoberfläche des Plattenzylinders, während sie in der Breite ungefähr der Breite der Umfangsoberfläche des Plattenzylinders entspricht. Die Befestigung der Druckplatte auf dem Plattenzylinder erfolgt, indem die Druckplatte um die Umfangsoberfläche des Plattenzylinders herumgelegt wird und die Kanten in einer Platten-Spannvorrichtung des Plattenzylinders befestigt werden.

Gummitücher bestehen in der Regel aus einem flexiblen Gummimaterial und umfassen häufig mehrere Lagen, z. B. eine untere Gummilage, eine kompressible Gummilage und eine druckende Oberflächenlage. Ein Gummituch kann als ein flaches Gummituch ausgebildet sein, das um die Umfangsoberfläche des Gummituchzylinders herumgelegt wird und dessen Kanten in einer Gummituch-Spannvorrichtung des Gummituchzylinders befestigt sind.

Die US-A-5,131,326 beschreibt einen Gummituchzylinder in einer Rotationsdruckmaschine mit einem axial verlaufenden Spalt sowie einem sich im Wesentlichen über die Breite des Gummituchzylinders hinweg erstreckenden schienenartigen Einsatz mit U-förmigen Schenkeln, zwischen denen die Enden des Gummituchs mit Hilfe von Clipsen festgeklemmt werden, welche sich über die Enden der Schenkel erstrecken.

Die US-A-2,209,127 beschreibt einen Druckformzylinder, bei welchem die gummiartige Druckform auf eine metallische Trägerplatte aufvulkanisiert ist. Die Enden der metallischen Trägerplatte sind zum Zylinderzentrum hin abgewinkelt und besitzen nach oben hin abgewinkelte Zungen, die mit T-förmigen, in Abständen über die Breite des Zylinders angeordneten Köpfen 29 in Eingriff sind, um die Druckform auf dem Zylinder zu halten.

Zum Befestigen der Enden der konventionellen Offset-Druckplatten bzw. der Gummitücher sind aus dem Stand der Technik, z. B. aus US 5 503 072, zahlreiche Spannvorrichtungen bekannt, die gewöhnlich zwei verfahrbare Klemmschienen umfassen, in denen die jeweiligen Enden der Druckplatte oder des Gummituches festgeklemmt werden, um anschließend durch Verfahren der Klemmschienen gegeneinander ein Spannen der Druckplatte bzw. des Gummituchs herbeizuführen. Nachteilig bei den Spannvorrichtungen des Standes der Technik ist es, daß stets ein vergleichsweise breiter Spalt besteht, der insbesondere bei den Spannvorrichtungen für Gummitücher nicht beliebig klein gemacht werden kann, da die Enden des Gummituchs durch diesen hindurch in die jeweiligen Aufnahmen der Klemmschienen geführt werden müssen. Der vergleichsweise große Spalt bei den bekannten Gummituch-Spannvorrichtungen führt dazu, daß zum einen der nichtdruckende Bereich unnötig groß ist, was insbesondere bei den heute eingesetzten Hochgeschwindigkeits-Rollenrotations-Druckmaschinen zu einem unnötigen Papierverbrauch führt, und daß zum anderen die durch die Unrundheit des Zylinders im Bereich des Spaltes angeregten Schwingungen - der sog. Kanalschlag - bei hohen Geschwindigkeiten zu einer erheblichen Verschlechterung des Druckbildes führen.

Demgemäß ist es eine Aufgabe der vorliegenden Erfindung, einen Gummituchzylinder für eine Rotations-Offset-Druckmaschine zu schaffen, der einen Kanal mit verringerter Breite aufweist.

Diese Aufgabe wird erfindungsgemäß durch die Merkmale von Anspruch 1 gelöst.

Weiter Merkmale der Erfindung sind in den Unteransprüchen enthalten.

Gemäß der vorliegenden Erfindung besitzt eine Offset-Druckmaschine, insbesondere eine Rollenrotations-Offsetdruckmaschine, einen Gummituchzylinder mit einem darin gebildeten axial verlaufenden Spalt, in welchem ein schienenartiger Einsatz aufgenommen ist. Der Einsatz weist einen Schlitz auf, in dem widerhakenförmige Ausnehmungen gebildet sind, in denen entsprechend entgegengesetzt ausgebildete Widerhaken aufgenommen sind, die an einem Befestigungsabschnitt eines zugehörigen flachen Gummituchs befestigt sind, welches auf den Gummituchzylinder aufgespannt wird. Die im Schlitz gebildeten widerhakenförmigen Ausnehmungen bzw. die Widerhaken sind dabei in der Weise ausgebildet, daß nach dem Einfügen der Widerhaken des Gummituchs in den Schlitz des Einsatzes das Gummituch um den Gummituchzylinder herum gespannt ist. Der schienenartige Einsatz wird vorzugsweise vor dem Befestigen des Gummituchs auf dem Gummtuchzylinder mit einer Kante des Gummituchs fest verbunden.

Ein Vorteil der vorliegenden Erfindung besteht darin, daß sie ein Gummituch schafft, das auf einem Gummituchzylinder mit relativ kleinem Spalt befestigt werden kann. Dadurch kann das als "Kanalschlag" bekannte Phänomen (durch das Zusammenwirken des Spalts mit der Oberfläche des zugeordneten Zylinders entstehen dynamische Kräfte, die Vibrationen u. ä. hervorrufen) reduziert werden, wodurch die Notwendigkeit von Schmitzringen entfällt. Schmitzringe werden an jedem Ende der Druckzylinder benötigt, um den Abstand zwischen den Drehzentren der sich drehenden Zylinder konstant zu halten und auf diese Weise die Auswirkungen des Kanalschlags zu vermeiden. Die vorliegende Erfindung macht Schmitzringe überflüssig, indem das Phänomen des Kanalschlags verringert wird.

Durch die vorliegende Erfindung entfällt zudem der Einsatz von Spannspindelvorrichtungen, die in der Regel eine komplizierte Mechanik besitzen und aufwendig zu fertigen sind. Die vorliegende Erfindung schafft eine Möglichkeit zum einfachen Befestigen eines Gummituchs, indem die Widerhaken in dem Spalt zum Einrasten gebracht werden, so daß das Gummituch fest um den Zylinder gespannt wird.

Gemäß einer bevorzugten Ausführungsform der Erfindung umfaßt das Gummituch mindestens eine Stützlage, eine darüber angeordnete kompressible Lage und eine über der kompressiblen Lage angeordnete druckende Lage. Zum Befestigen des einen Endes des Gummituchs an dem Einsatz kann am Gummituch ein erstes Befestigungselement angeordnet sein, welches vorzugsweise mit der Stützlage verbunden ist, z. B. verklebt oder in das Gummituch einvulkanisiert ist.

Gemäß einer weiteren Ausführungsform sind die Widerhaken am anderen Ende des Gummituchs ebenfalls vorzugsweise mit der Stützlage verbunden, z. B. durch Verkleben oder durch Einvulkanisieren in die Lagenstruktur des Gummituchs. In gleicher Weise besteht jedoch auch die Möglichkeit, das erste Befestigungselement bzw. die Widerhaken mit dem Gummituch durch Vernieten oder Verschrauben mit entsprechenden Gegenplatten zu verbinden.

Der schienenartige Einsatz ist in Bezug auf die Bodenfläche des Gummituchzylinder-Spalts in einer Weise beabstandet angeordnet (z. B. durch variable Abstandhalter), daß die Dachfläche des schienenartigen Einsatzes bündig mit der Außenoberfläche des Gummituchzylinders abschließt. Die Dachfläche, d. die radial außenliegende Fläche des schienenartigen Einsatzes ist erfindungsgemäß in einer Weise gebogen, daß der Krümmungsradius dem Radius des Gummituchzylinders entspricht. Hierdurch läßt sich der Kanalschlag nochmals erheblich reduzieren.

Die Merkmale der vorliegenden Erfindung werden in der folgenden Beschreibung bevorzugter Ausführungsbeispiele im Zusammenhang mit den beigefügten, nachstehend aufgeführten Zeichnungen näher erläutert.
- Fig. 1: zeigt eine Teilansicht eines Gummituchzylinders, auf dem ein Gummituch mit einem schienenartigem Einsatz gemäß der vorliegenden Erfindung befestigt ist;
- Fig. 2: zeigt eine Seitenansicht eines Rahmens einer Druckmaschine gemäß der vorliegenden Erfindung;

Fig. 1 zeigt eine Teilansicht eines Gummituchzylinders 1, der einen Spalt 5 aufweist. Bei dem Gummituchzylinder 1 kann es sich z. B. um einen Stahlzylinder handeln, in dessen Außenoberfläche 10 der Spalt 5 eingearbeitet, z. B. gefräst sein kann. Ein schienenartiger Einsatz 20 ist mit dem Gummituch 30 verbunden, welches eine druckende Lage 131 beispielsweise aus glattem Gummi, eine kompressible Lage 132 beispielsweise aus mit Hohlräumen versehenem Gummi und eine Stützlage 133 beispielsweise aus einem Gewebematerial umfaßt. Ein an einem Ende des Gummituchs 30 angeordnetes Befestigungselement 134 erstreckt sich von der kompressiblen Lage 132 durch die Stützlage 133 hindurch in eine in den schienenartigen Einsatz 20 eingearbeitete Nut 120. Das erste Befestigungselement 134 erstreckt sich vorzugsweise axial über die gesamte Breite des Gummituchs und kann z. B. aus einem Polymer gefertigt sein. Das erste Befestigungselement 134 kann z. B. durch Klebstoff oder ein sonstiges Klebemittel oder durch Unterdruck in der Nut 120 gehalten werden, so daß der schienenartige Einsatz 20 fest mit dem einen Ende 11 des Gummituchs 30 verbunden ist. Der schienenartige Einsatz 20 und das Gummituch 30 können dann in dem Spalt 5 in einer Weise befestigt werden, daß der Einsatz 20 in einem vorgegebenen Abstand von der Bodenfläche im Spalt 5 angeordnet ist. Hierzu kann an der Bodenfläche des Spalts 5 ein Positionier- oder Hebemechanismus 100, z. B. in Form einer Vielzahl von motorisch rotierbaren Schrauben, vorgesehen sein, der den Einsatz 20 mit dem Gummituchzylinder 1 verbindet. Mittels des Positionier- oder Hebemechanismus 100 kann der Einsatz 20 durch Drehen der Schrauben in einer Weise radial bewegt werden, daß die Dachfläche 123 des Einsatzes 20 bündig mit der Zylinderoberfläche 10 angeordnet ist. Die Dachfläche 123 weist erfindungsgemäß ein Kurvenprofil auf, dessen Radius dem Radius des Zylinders 1 entspricht.

Der schienenartige Einsatz 20 weist ferner einen Schlitz 22 auf, in dem die Hinterkante 135 des Gummituchs 30 befestigt werden kann. Mindestens eine Seite des Schlitzes 22 weist eine Vielzahl von Kanten oder Widerhaken 25a, 25b, 25c auf.

Das zweite Ende 13 des Gummituchs 30 umfaßt weiterhin mindestens ein axial verlaufendes zweites Befestigungselement 32, z. B. aus einem Polymer, welches einen oder mehrere Widerhaken 33a, 33b aufweist, deren Form mit den widerhakenförmigen Ausnehmungen oder Kanten 25a, 25b des Schlitzes 22 korrespondiert. Das zweite Befestigungselement 32 ist fest mit dem Gummituch 30 verbunden bzw. bildet vorzugsweise einen integralen Bestandteil des Gummituchs 30. Wie in Fig. 1 dargestellt ist, erstreckt es sich vorzugsweise von der kompressiblen Lage 132 aus durch die Stützlage 133 hindurch. Bei der Herstellung des Gummituches 30 können hierzu die beiden Befestigungselemente 32 und 134 durch die Stützlage 133 hindurchgesteckt werden, bevor die kompressible Lage 132 aufgebracht und gegebenenfalls zur Erzeugung von Hohlräumen oder Leerstellen z. B. ausgelaugt wird und abschließend die druckende Lage 131 aufgebracht wird.

Zum Aufbringen des Gummituchs 30 und des über das Befestigungselement 134 mit dem Gummituch 30 verbundenen Einsatzes 20 wird der Einsatz 20 in den Spalt 5 des Gummituchs 30 eingefügt. Der Positionier- oder Hebemechanismus 100 verbindet den Einsatz 20 mit dem Gummituchzylinder 1 in einer Weise, daß die Dachfläche 123 bündig mit der Oberfläche 10 abschließt. Der Gummituchzylinder 1 wird dann in der Regel im Kriechgang gedreht, so daß sich das Gummituch 30 fest um die Oberfläche 10 herum legt. Dieser Vorgang wird vorzugsweise durch einen Gegendruckzylinder unterstützt werden, der das Gummituch 30 kontaktiert. Das Befestigungselement 32 des Gummituchs 30 wird dann in den Schlitz 22 eingefügt. Durch den vom Gegendruckzylinder ausgeübten Druck werden die Widerhaken 33a, 33b, 33c des zweiten Befestigungselements 32 in die zugeordneten widerhakenförmigen Ausnehmungen 25a, 25b, 25c gedrängt und rasten in diesen ein, wodurch das Gummituch 30 auf dem Gummituchzylinder 1 gespannt und auf diesem in gespanntem Zustand gehalten wird.

Der an den Stoßstellen des ersten und des zweiten Endes 11, 13 des Gummituches 30 verbleibende Schlitz oder Spalt weist, wie in Fig. 1 dargestellt ist, nach dem Spannen des Gummituches 30 auf dem Gummituchzylinder 1 vorzugsweise eine so geringe Breite auf, mehr benötigt werden. Die entsprechend der Zylinderkrümmung gekrümmte Oberfläche oder Außenseite des Einsatzes 20 sorgt hierbei für ein gleichmäßiges Abrollen des Gummtiuchzylinders 1 beim Kontakt mit dem zugeordneten Druckplattenzylinder.

Fig. 2 zeigt eine Offset-Druckmaschine 40, die einen Rahmen 41, einen ersten Plattenzylinder 50, den Gummituchzylinder 1, einen zweiten Gummituchzylinder 101 und einen zweiten Plattenzylinder 150 umfaßt. An der Bedienerseite der Druckmaschine 40 kann in dem Rahmen 41 eine Öffnung 43 für einen oder mehrere Gummituchzylinder 1, 101 vorgesehen sein, wobei die Gummituchzylinder 1, 101 wie oben beschrieben ausgebildet sein können.

Zum Abnehmen des Gummituchs 30 vom Gummituchzylinder 1 (oder 101), der hierzu in bekannter Weise fliegend gelagert ist, kann durch die in Fig. 1 gezeigten Luftkanäle 2, 3 ein Druckluftstrom erzeugt werden, durch den das Gummituch 30 radial gedehnt wird, so daß das Gummituch 30 zusammen mit dem Einsatz 20 durch die Öffnung 43 axial auf einem Luftpolster abgezogen werden kann. Die Öffnung 43 kann ferner eine Tür aufweisen, um während des Fortdruckbetriebs zusätzlichen Halt für die fliegend angeordneten Zylinder 1, 101 zu schaffen.

Die im Schlitz 22 gebildeten widerhakenförmigen Ausnehmungen 25a- 25c sowie die zugehörigen Kanten und Widerhaken 33a-33b können eine von der in Fig. 1 gezeigten Form abweichende Form besitzen. So ist es beispielsweise möglich, die Anzahl der widerhakenförmigen Ausnehmungen an jedem oder an allen Widerhaken zu vergrößern, d. h. die Abstufungen der Widerhaken zu erhöhen, um z. B. eine feiner abgestufte Spannung des Gummituches 30 herbeizuführen.

Zudem besteht die Möglichkeit, das erste Befestigungselement 134 in gleicher Weise wie das zweite Befestigungselement 32 auszubilden, d. h. mit Widerhaken zu versehen, die demgemäß in zugehörige, in der Nut 120 gebildete widerhakenförmige Ausnehmungen eingreifen.

Schließlich besteht die Möglichkeit, den an den Stoßstellen zwischen den beiden Enden 11, 13 des Gummituchs 30 verbleibenden Schlitz mit einem geeigneten Füllmaterial auszufüllen, um diesen weiter zu verkleinern.

### LISTE DER BEZUGSZEICHEN

- 1: (erster) Gummituchzylinder
- 2: Luftkanal
- 3: Luftkanal
- 5: Spalt
- 10: Außenoberfläche
- 11: Ende Gummituch
- 13: Ende Gummituch
- 20: schienenartiger Einsatz
- 22: Schlitz
- 25a: Kante oder Widerhaken
- 25b: Kante oder Widerhaken
- 25c: Kante oder Widerhaken
- 30: Gummituch
- 32: Befestigungselement
- 33a: Kante oder Widerhaken
- 33b: Kante oder Widerhaken
- 33c: Kante oder Widerhaken
- 40: Offset-Druckmaschine
- 41: Rahmen
- 43: Öffnung
- 50: erster Plattenzylinder
- 100: Positionier- oder Hebemechanismus
- 101: zweiter Gummituchzylinder
- 120: Nut
- 123: Dachfläche
- 131: druckende Oberflächenlage
- 132: kompressible Lage
- 133: Stützlage
- 134: Befestigungselement
- 135: Hinterkante
- 150: zweiter Plattenzylinder

## Patentansprüche

1. Gummituchzylinder (1, 101) in einer Rotationsdruckmaschine (40) mit einem axial verlaufenden Spalt (5) sowie einem sich im wesentlichen über die Breite des Gummituchzylinders (1, 101) erstreckenden schienenartigen Einsatz (20), mit welchem die Enden (11, 13) des Gummituches (30) verbindbar sind,
**dadurch gekennzeichnet,**
**daß** an einem der Enden (13) ein Widerhaken (33a, 33b, 33c) aufweisendes Befestigungselement (32) angeordnet ist, welches in zugeordneten, widerhakenförmigen Ausnehmungen (25a, 25b, 25c) aufnehmbar ist, die in einem im schienenartigen Einsatz (20) gebildeten Schlitz (22) vorgesehen sind, um das Gummituch (30) auf dem Gummituchzylinder (1) zu spannen und zu halten, und daß der schienenartige Einsatz (20) eine Dachfläche (123) aufweist, die in der Weise gebogen ist, daß der Krümmungsradius dem Radius des Gummituchzylinders (1, 101) entspricht.

2. Gummituchzylinder nach Anspruch 1,
**dadurch gekennzeichnet,**
**daß** die widerhakenförmigen Ausnehmungen (25a, 25b, 25c) an einer Seite des Schlitzes (22) angeordnet sind.

3. Gummituchzylinder nach Anspruch 1,
**dadurch gekennzeichnet**
**daß** die widerhakenförmigen Ausnehmungen (25a, 25b, 25c) an beiden Seiten des Schlitzes (22) gebildet sind.

4. Gummituchzylinder nach einem der vorhergehenden Ansprüche, **gekennzeichnet durch**
einen Positionier- oder Hebemechanismus (100), **durch** den die Position der Dachfläche (123) des schienenförmigen Einsatzes (20) verstellt werden kann.

5. Gummituchzylinder nach einem der vorhergehenden Ansprüche,
**dadurch gekennzeichnet,**
**daß** am Befestigungselement (32) eine Vielzahl von Widerhaken (33a, 33b, 33c) angeordnet ist.

6. Gummituchzylinder nach einem der vorhergehenden Ansprüche,
**dadurch gekennzeichnet**
**daß** das Gummituch 30 eine erste druckende Lage (131), eine zweite kompressible Lage (132) sowie eine dritte Stützlage (133) aufweist, und daß das Befestigungselement (32) einen integralen Bestandteil der Lagen bildet.

7. Gummituchzylinder nach Anspruch 6,
**dadurch gekennzeichnet,**
**daß** sich das Befestigungselement (32) von der kompressiblen Lage (132) aus durch die Stützlage (133) hindurch erstreckt.

8. Gummituchzylinder nach einem der vorhergehenden Ansprüche,
**dadurch gekennzeichnet,**
**daß** das Befestigungselement (32) unmittelbar am Ende (11, 13) des Gummituchs (30) angeordnet ist.

9. Gummituchzylinder nach einem der vorhergehenden Ansprüche,
**dadurch gekennzeichnet,**
**daß** dieser eine Vielzahl von in dessen Umfangsoberfläche gebildeten Blasluftöffnungen (2, 3) aufweist, durch welche hindurch Blasluft zum axialen Aufweiten des auf den Zylinder (1, 101) aufgespannten Gummituchs (30) austritt.

10. Gummituchzylinder nach Anspruch 9,
**dadurch gekennzeichnet,**
**daß** der Kanal (5) sich durchgehend von einem Ende des Zylinders (1, 101) zum anderen Ende desselben erstreckt, in der Weise, daß das durch die Blasluft (2) aufgeweitete Gummituch (30) axial vom Zylinder (1, 101) abziehbar ist.

11. Gummituchzylinder nach Anspruch 10,
**dadurch gekennzeichnet**
**daß** der Gummituchzylinder (30) in einem Rahmen (41) der Druckmaschine fliegend gelagert ist und
**daß** im Rahmen (41) eine Öffnung (43) vorgesehen ist, durch welche hindurch das Gummituch (30) axial entnehmbar ist.

## Claims

1. Rubber-blanket cylinder (1, 101) in a rotary printing machine (40), with an axially running gap (5) and with a rail-like insert (20) which extends essentially over the width of the rubber-blanket cylinder (1, 101) and to which the ends (11, 13) of the rubber blanket (30) can be connected, **characterized in that** arranged at one of the ends (13) is a fastening element (32) which has barbs (33a, 33b, 33c) and which can be received in associated barb-shaped recesses (25a, 25b, 25c) provided in a slot (22) formed in the rail-like insert (20), in order to tension and hold the rubber blanket (30) on the rubber-blanket cylinder (1), and **in that** the rail-like insert (20) has a roof surface (123) which is bent in such a way that the radius of curvature corresponds to the radius of the rubber-blanket cylinder (1, 101).

2. Rubber-blanket cylinder according to Claim 1, **characterized in that** the barb-shaped recesses (25a, 25b, 25c) are arranged on one side of the slot (22).

3. Rubber-blanket cylinder according to Claim 1, **characterized in that** the barb-shaped recesses (25a, 25b, 25c) are formed on both sides of the slot (22).

4. Rubber-blanket cylinder according to one of the preceding claims, **characterized by** a positioning or lifting mechanism (100), by means of which the position of the roof surface (123) of the rail-like insert (20) can be adjusted.

5. Rubber-blanket cylinder according to one of the preceding claims, **characterized in that** a multiplicity of barbs (33a, 33b, 33c) are arranged on the fastening element (32).

6. Rubber-blanket cylinder according to one of the preceding claims, **characterized in that** the rubber blanket (30) has a first printing layer (131), a second compressive layer (132) and a third supporting layer (133), and **in that** the fastening element (32) forms an integral part of the layers.

7. Rubber-blanket cylinder according to Claim 6, **characterized in that** the fastening element (32) extends from the compressive layer (132) through the supporting layer (133).

8. Rubber-blanket cylinder according to one of the preceding claims, **characterized in that** the fastening element (32) is arranged directly at the end (11, 13) of the rubber blanket (30).

9. Rubber-blanket cylinder according to one of the preceding claims, **characterized in that** it has a multiplicity of blowing-air orifices (2, 3) which are formed in its circumferential surface and through which blowing air emerges for axially expanding the rubber blanket (30) tension-mounted on the cylinder (1, 101).

10. Rubber-blanket cylinder according to Claim 9, **characterized in that** the gap (5) extends continuously from one end of the cylinder (1, 101) to the other end of the latter, in such a way that the rubber blanket (30) expanded by the blowing air (2) can be drawn off from the cylinder (1, 101) axially.

11. Rubber-blanket cylinder according to Claim 10, **characterized in that** the rubber-blanket cylinder (30) is mounted, overhung, in a frame (41) of the printing machine, and **in that** an orifice (43), through which the rubber blanket (30) can be removed axially, is provided in the frame (41).

## Revendications

1. Cylindre de blanchet dans une rotative d'impression (40), comprenant une rainure (5) s'étendant axialement, ainsi qu'un insert (20) en forme de rail, qui s'étend sensiblement sur la largeur du cylindre de blanchet (1, 101), et auquel peuvent être reliées les extrémités (11, 13) du blanchet (30),
**caractérisé en ce qu'**à l'une des extrémités (13) est disposé un élément de fixation (32) présentant des crochets de retenue (33a, 33b, 33c) et pouvant être reçu dans des évidements en forme de crochet de retenue (25a, 25b, 25c), qui sont prévus dans une fente (22) formée dans l'insert (20) en forme de rail, en vue de tendre et de maintenir le blanchet (30) sur le cylindre de blanchet (1), et **en ce que** l'insert (20) en forme de rail présente une surface de sommet (123) qui est courbe de façon telle que le rayon de courbure corresponde au rayon du cylindre de blanchet (1, 101).

2. Cylindre de blanchet selon la revendication 1, **caractérisé en ce que** les évidements en forme de crochet de retenue (25a, 25b, 25c) sont placés sur un côté de la fente (22).

3. Cylindre de blanchet selon la revendication 1, **caractérisé en ce que** les évidements en forme de crochet de retenue (25a, 25b, 25c) sont formés sur les deux côtés de la fente (22).

4. Cylindre de blanchet selon l'une des revendications précédentes, **caractérisé par** un mécanisme de positionnement ou mécanisme à levier (100), permettant de régler la position de la surface de sommet (123) de l'insert (20) en forme de rail.

5. Cylindre de blanchet selon l'une des revendications précédentes, **caractérisé en ce que** sur l'élément de fixation (32) sont prévus un grand nombre de crochets de retenue (33a, 33b, 33c).

6. Cylindre de blanchet selon l'une des revendications précédentes, **caractérisé en ce que** le blanchet (30) présente une première couche (131) d'impression, une seconde couche (132) compressible, ainsi qu'une troisième couche (133) d'appui, et **en ce que** l'élément de fixation (32) forme une partie intégrante des couches.

7. Cylindre de blanchet selon la revendication 6, **caractérisé en ce que** l'élément de fixation (32) s'étend de la couche compressible (132), à travers la couche d'appui (133).

8. Cylindre de blanchet selon l'une des revendications précédentes, **caractérisé en ce que** l'élément de fixation (32) est disposé directement à l'extrémité (11, 13) du blanchet (30).

9. Cylindre de blanchet selon l'une des revendications précédentes, **caractérisé en ce que** celui-ci comporte un grand nombre d'ouvertures d'air de soufflage (2, 3) formées dans sa surface périphérique extérieure, ouvertures par lesquelles s'échappe de l'air de soufflage destiné à évaser radialement le blanchet (30) tendu sur le cylindre (1, 101).

10. Cylindre de blanchet selon la revendication 9, **caractérisé en ce que** le canal (5) s'étend de manière continue d'une extrémité du cylindre (1, 101) à l'autre extrémité de celui-ci, de façon à ce que le blanchet (30) ayant été évasé par l'air de soufflage (2), puisse être retiré axialement du cylindre (1, 101).

11. Cylindre de blanchet selon la revendication 10, **caractérisé en ce que** le cylindre de blanchet (1, 101) est monté en porte-à-faux dans un châssis-montant (41) de la machine à imprimer, et **en ce que** dans le châssis-montant (41) est prévue une ouverture (43) à travers laquelle le blanchet (30) peut être retiré axialement.
